# EUROPÄISCHE PATENTSCHRIFT

(11) **EP 1 681 163 B1**
(45) Veröffentlichungstag und Bekanntmachung des Hinweises auf die Patenterteilung: **03.09.2008**
(21) Anmeldenummer: 05113031.8
(22) Anmeldetag: 28.12.2005
(51) Int. Cl.: B41F 31/26, B41F 31/00

(54) **Farbwerk einer Rotationsdruckmaschine sowie Walzen eines Farbwerks einer Rotationsdruckmaschine**
Rotary printing machine inking unit as well as rotary printing machine inking rolls
Unité d'encrage d'une presse rotative ainsi que rouleaux d'encrage d'une presse rotative

(30) Priorität: 05.01.2005 DE 102005000788; 07.03.2005 DE 102005010302
(43) Veröffentlichungstag der Anmeldung: 19.07.2006
(73) Patentinhaber: Koenig & Bauer Aktiengesellschaft, 97080 Würzburg (DE)
(72) Erfinder: Schneider, Georg, 97080, Würzburg (DE); Reder, Wolfgang, 97209, Veitshöchheim (DE); Kohtz, Heinz, 97230, Estenfeld (DE)

(56) Entgegenhaltungen:
- EP-A1- 0 544 374
- EP-A2- 1 120 251
- DE-A1- 3 226 814
- DE-A1- 19 653 404
- GB-A- 2 281 536
- JP-A- 50 152 812
- JP-A- 59 035 945
- US-A- 1 946 024

## Beschreibung

Die Erfindung betrifft ein Farbwerk einer Rotationsdruckmaschine gemäß dem Oberbegriff des Anspruchs 1.

Durch die EP 1 120 251 A2 ist ein Farbwerk einer Rotationsdruckmaschine mit einem aus mehreren rotierenden Walzen bestehenden Walzenzug bekannt, wobei die Walzen durch ihre Rotation mit ihrer jeweiligen Mantelfläche Druckfarbe von einem Farbreservoir entlang eines den Walzenzug durchlaufenden Transportweges zu einem Formzylinder transportieren, wobei sich in mindestens einem Spritzbereich infolge einer an der transportierten Druckfarbe angreifenden Zentrifugalkraft Druckfarbe von der Mantelfläche zumindest einer der rotierenden Walzen des Walzenzuges löst und einen Farbsprühnebel bildet, wobei eine nicht in den direkten Transportweg der Druckfarbe eingebundene Walze in einem von zwei Walzen des Walzenzuges gebildeten Auslaufspalt in einer den Spritzbereich begrenzenden Weise angeordnet ist, wobei die nicht in den direkten Transportweg der Druckfarbe eingebundene Walze an einer der diesen Auslaufspalt bildenden Walzen angestellt ist, wobei die nicht in den direkten Transportweg der Druckfarbe eingebundene Walze zu der anderen den Auslaufspalt bildenden Walze, an der sie nicht angestellt ist, einen Spalt aufweist.

Durch die US 1,946,024 A ist eine im Walzenzug eines Farbwerks angeordnete Farbwerkswalze für Druckmaschinen mit einem zylindrischen, hohlen Walzenkörper bekannt, wobei die beiden Endbereiche des Walzenkörpers jeweils auf einer den Walzenkörper koaxial vollständig durchdringenden Hohlachse drehbeweglich gelagert sind, wobei an den beiden Endbereichen des Walzenkörpers jeweils ein den Walzenkörper axial verlängerndes Walzenendstück z. B. durch eine Schweißnaht mit dem Walzenkörper verbunden ist, wobei in jedem Walzenendstück jeweils ein den Walzenkörper auf der Hohlachse lagerndes Radiallager angeordnet ist, wobei jedes Walzenendstück zumindest im Bereich des in ihm angeordneten Radiallagers einen größeren Außendurchmesser aufweist als der Walzenkörper, wobei der Walzenkörper mit einem Elastomerwerkstoff, z. B. Gummi, ummantelt ist.

Durch die DE 32 26 814 A1 ist ein Farbwerk für Druckmaschinen bekannt, wobei in einem Walzenspalt zwischen einem Farbduktor und einer Profilwalze eine Glättwalze vorzugsweise so angeordnet ist, dass sie Farbspritzer auffangen kann: Dabei stehen der Farbduktor und die Profilwalze nicht in unmittelbarem Körperkontakt und beide Walzen drehen gleichläufig, sodass sie keinen gemeinsamen Auslaufspalt bilden.

Durch die DE 37 26 249 A1 ist eine Vorrichtung zur Farbdosierung an Druckmaschinen bekannt, wobei eine in einem von einer schneller drehenden Fräswalze und einem langsamer drehenden Farbduktor gebildeten Auslaufspalt angeordnete, an die Fräswalze angestellte Reiterwalze Farbspritzer auffängt, wobei zwischen den Mantelflächen der Fräswalze und des Farbduktors ein konstanter Spalt eingestellt ist.

Die DE 41 09 438 A1 offenbart eine Walze einer Druckmaschine mit einem zylindrischen Außenkörper mit einer tragenden CFK-Schicht und einer im Außenkörper konzentrisch angeordneten zentralen Welle, welche stirnseitig jeweils mit einem Zapfen in der Weise verbunden ist, dass eine Lagerstelle eines Radiallagers und einer Verbindung zwischen Zapfen und Welle in voneinander verschiedenen Bereichen des Zapfens liegen.

Durch die JP 50 152812 A ist eine Walze eines Farbwerks einer Rotationsdruckmaschine mit einem zylindrischen, hohlen Walzenkörper bekannt, wobei die beiden Endbereiche des Walzenkörpers jeweils auf einem Achszapfen drehbeweglich gelagert sind, wobei auf den Achszapfen jeweils ein Radiallager angeordnet ist, wobei an den beiden Endbereichen des Walzenkörpers jeweils ein den Walzenkörper axial verlängerndes Walzenendstück mit dem Walzenkörper verbunden ist, wobei in jedem Walzenendstück jeweils eines der Radiallager angeordnet ist, wobei die Achszapfen axial voneinander getrennt angeordnet sind.

Durch die EP 0 544 374 A1 ist eine Walze mit einem zylindrischen Außenkörper aus Kunststoff und einer innenliegenden Welle aus Kunststoff bekannt, wobei die Endbereiche der innenliegenden Welle jeweils Metallummantelungen aufweisen, welche sich bis an das jeweilige Wellenende erstrecken.

Durch die US 2004/0149153 A1 ist ein Farbwerk einer Rotationsdruckmaschine mit einem aus mehreren rotierenden Walzen bestehenden Walzenzug bekannt, wobei die Walzen durch ihre Rotation mit ihrer jeweiligen Mantelfläche Druckfarbe von einem Farbreservoir entlang eines den Walzenzug durchlaufenden Transportweges zu einem Formzylinder transportieren, wobei in mindestens einem Spritzbereich infolge einer an der transportierten Druckfarbe angreifenden Zentrifugalkraft von der Mantelfläche zumindest einer der rotierenden Walzen des Walzenzuges gelöste Druckfarbe mit einem den Walzenzug zumindest teilweise nach außen anschirmenden beweglichen Band aufgefangen wird.

Der Erfindung liegt die Aufgabe zugrunde, ein Farbwerk einer Rotationsdruckmaschine zu schaffen, wobei von den Druckfarbe transportierenden Walzen des Farbwerks verursachter Farbsprühnebel mit wartungsarmen Mitteln wirksam eingedämmt wird, wobei diese Mittel auch bei einer großen Längsausdehnung stabil sind und ein geringes Eigengewicht aufweisen.

Die Aufgabe wird erfindungsgemäß durch ein Farbwerk mit den Merkmalen des Anspruchs 1 gelöst.

Die mit der Erfindung erzielbaren Vorteile bestehen insbesondere darin, dass eine stabile und verschleißarme Ausführung einer Walze geschaffen wird. Diese Walze weist aufgrund ihres niedrigen Eigengewichtes eine verminderte Durchbiegung in ihrer Längsausdehnung auf und ist dennoch verschleißarm gelagert. Diese Ausführung der Walze erweist sich als besonders vorteilhaft in Verbindung mit langen, schlanken Walzen, z. B. Walzen in einer zumindest vier oder gar sechs Druckseiten (z. B. Zeitungsseiten) breiten Druckmaschine. Die metallischen Zapfen sowie deren Anordnung in Bezug auf die Wellenstücke und die Lager ermöglichen eine einfache und exakte Herstellung und darüber hinaus eine hohe Verschleißfestigkeit und Stabilität. Bei "innenliegenden" Zapfen können Zapfen und Lager baulich klein (Kosten), und die Wellenstücke mit vergrößertem Durchmesser (Steifheit) gewählt werden.

Ein weiterer mit der Erfindung erzielbarer Vorteil besteht darin, dass von den Druckfarbe transportierenden Walzen des Farbwerks verursachter Farbsprühnebel mit einfach zu realisierenden, wartungsarmen Mitteln wirksam eingedämmt wird und zumindest ein großer Teil von der versprühten Farbe wieder zum Farbreservoir zurückgeführt werden kann. Die vorgeschlagene, nicht in den direkten Transportweg der Druckfarbe eingebundene Walze schränkt durch ihre Anordnung den Spritzbereich erheblich ein, was bis zu einem nahezu völligen Verschließen des Spritzbereiches reichen kann, und reduziert damit stark die negativen Auswirkungen des Farbsprühnebels, jedoch erfordert sie vorteilhafterweise keinen zusätzlichen besonderen Reinigungs- oder Wartungsaufwand, sodass durch ihren Betrieb keine fortlaufenden Kosten entstehen.

Ausführungsbeispiele der Erfindung sind in den Zeichnungen dargestellt und werden im Folgenden näher beschrieben.

Es zeigen:
- Fig. 1: eine schematische Ansicht eines vereinfacht dargestellten Druckwerks mit einem Farbwerk;
- Fig. 2: einen Ausschnitt aus dem in der Fig. 1 dargestellten Farbwerk mit einer in einem Walzenspalt angeordneten, nicht in den direkten Transportweg der Druckfarbe eingebundenen Walze;
- Fig. 3: einen Ausschnitt aus dem in der Fig. 1 dargestellten Farbwerk mit zwei in zwei verschiedenen Walzenspalten angeordneten, nicht in den direkten Transportweg der Druckfarbe eingebundenen Walzen;
- Fig. 4: einen Ausschnitt aus dem in der Fig. 1 dargestellten Farbwerk mit einer in einem nach außen und einem nach innen gerichteten Walzenspalt angeordneten, nicht in den direkten Transportweg der Druckfarbe eingebundenen Walze;
- Fig. 5: eine nicht in den direkten Transportweg der Druckfarbe eingebundene Walze in einem Längsschnitt.

Mit einer steigenden Produktionsgeschwindigkeit einer Rotationsdruckmaschine, z. B. einer in einem Offsetdruckverfahren arbeitenden Rotationsdruckmaschine, verstärkt sich auch das Problem, dass Walzen in einem Farbwerk durch Wegschleudern von Farbpartikeln einen Farbsprühnebel verursachen, welcher sich seinerseits nachteilig auf die Qualität des von der Rotationsdruckmaschine produzierten Druckerzeugnisses sowie auch auf diverse Einrichtungen der Rotationsdruckmaschine auswirken kann. Um die Rotationsdruckmaschine dennoch produktionssicher zu halten, ist dann ein erheblich erhöhter Reinigungs- und Wartungsaufwand erforderlich. Das Problem der Ausbildung eines Farbsprühnebels tritt besonders intensiv in Farbwerken mit einem sogenannten "langen", d. h. eine hohe Anzahl von Walzen aufweisenden Walzenzug auf, wobei der Walzenzug eines "langen" Farbwerks aus deutlich mehr als drei aneinander gereihten Walzen besteht. Die hohe Intensität des Farbsprühnebels resultiert daher, dass einem Farbreservoir nahe Walzen eine relativ große Farbschichtdicke mit flüssiger Druckfarbe aufweisen, sodass während der Rotation einer solchen Walze Farbpartikel aus der auf dieser Walze aufgetragenen Farbschicht leicht herausgelöst werden können, wobei die Farbschichtdicke im Walzenzug von einer zur nächsten Walze entsprechend dem Spaltgesetz heruntergeteilt wird und damit abnimmt. Bei einem derartigen Farbwerk ist das Farbreservoir z. B. als eine Farbwanne ausgebildet und die Farbdosierung erfolgt i. d. R. mit verstellbaren Zonenschrauben.

An rotierenden Walzen eines Farbwerks lässt sich somit aus physikalischen Gründen ein Entstehen des Farbsprühnebels zwar nicht verhindern, denn insbesondere durch hohe Spaltgeschwindigkeiten in einer Nippstelle zwischen aufeinander abrollenden Walzen werden Farbpartikel der auf der Mantelfläche der Walzen aufgetragenen Druckfarbe zwangsläufig in die Umgebung geschleudert, jedoch wurde bereits mit verschiedenen Mitteln versucht, die negative Auswirkung des Farbsprühnebels einzuschränken. Neben der aus der US 2004/0149153 A1 bekannten Auffangvorrichtung sind auch schon Absaugvorrichtungen vorgeschlagen worden, auf die hier jedoch nicht näher eingegangen werden soll; denn Absaugvorrichtungen erfordern zum einen einen hohen Aufwand hinsichtlich der Wartung ihrer Filteranlagen; zum anderen ist es nicht unproblematisch, Absaugvorrichtungen in einer Rotationsdruckmaschine derart günstig zu platzieren, dass sie den von rotierenden Walzen verursachten Farbsprühnebel auch wirksam erfassen.

In der Fig. 1 ist in einer vereinfachten Darstellung ein Druckwerk mit einem Farbwerk 01 dargestellt, wobei das Farbwerk 01 einen Walzenzug mit mehreren Walzen 02; 03; 04; 06; 07; 08; 09; 11 aufweist, wobei die Walzen 02; 03; 04; 06; 07; 08; 09; 11 durch ihre Rotation mit ihrer jeweiligen Mantelfläche Druckfarbe von einem Farbreservoir 21 entlang eines den Walzenzug durchlaufenden Transportweges zu einem Formzylinder 12 des Druckwerks transportieren. Das Farbreservoir 21 ist z. B. als eine Farbwanne 21 ausgebildet, in die die Druckfarbe aufnehmende erste Walze 02 des Walzenzuges zumindest teilweise eintaucht. Die Druckfarbe wird auf ihrem Transportweg zum Formzylinder 12 in jeder Nippstelle zwischen zwei benachbarten Walzen 02; 03; 04; 06; 07; 08; 09; 11 nach den Gesetzen der Farbspaltung gespalten, wobei jeweils ein Teil der auf der Mantelfläche einer im Walzenzug früheren Walze 02; 03; 04; 06; 07; 08; 09; 11 aufgetragenen Druckfarbe an eine im Walzenzug nachfolgende Walze 02; 03; 04; 06; 07; 08; 09; 11 übertragen wird.

In dem in der Fig. 1 dargestellten Walzenzug wird dessen erste Walze 02 als Farbduktor 02 bezeichnet, die nächstfolgende Walze 03 als Filmwalze 03, die im Walzenzug vierte Walze 06 als Reibwalze 06 und die Walzen 04 und 07 jeweils als Zwischenwalze 04; 07. Die Mantelfläche des Farbduktors 02 besteht vorzugsweise aus Keramik oder Stahl. Die Filmwalze 03 weist eine z. B. spiralförmig oder rautenförmig strukturierte Mantelfläche z. B. aus Rilsan auf. Die Reibwalze 06 kann z. B. eine Mantelfläche aus Rilsan oder Kupfer aufweisen. Die Zwischenwalzen 04; 07 haben vorzugsweise jeweils eine gummierte Mantelfläche.

Während der Farbspaltung in den Nippstellen werden jeweils Farbpartikel infolge einer an der transportierten Druckfarbe angreifenden Zentrifugalkraft in die Umgebung der Walze 02; 03; 04; 06; 07; 08; 09; 11, d. h. in einen Spritzbereich im auslaufenden Zwickel zwischen zwei benachbarten Walzen 02; 03; 04; 06; 07; 08; 09; 11, geschleudert, wobei umso mehr Farbpartikel von der jeweiligen Mantelfläche der Walzen 02; 03; 04; 06; 07; 08; 09; 11 weggeschleudert werden, desto größer die Farbschichtdicke der auf der Mantelfläche der Walze 02; 03; 04; 06; 07; 08; 09; 11 aufgetragenen Druckfarbe ist. Folglich ist die Spritzgefahr bei denjenigen Walzen 02; 03; 04; 06; 07; 08; 09; 11 am größten, die im Walzenzug relativ nahe am Farbreservoir 21 angeordnet sind, weil bei ihnen die aus dem Farbreservoir 21 aufgenommene Druckfarbe noch nicht vielen Farbspaltungen unterzogen wurde. Hervorzuheben sind hier insbesondere die die Druckfarbe aus dem Farbreservoir 21 aufnehmende Walze 02, die die erste Walze 02 im Walzenzug des Farbwerks 01 ist, sowie die der ersten Walze 02 im Walzenzug nachfolgend angeordneten Walzen 03; 04 nach der ersten und/oder zweiten Farbspaltung.

In dem in der Fig. 1 dargestellten Farbwerk 01 ist die Walze 06 als ein einen Changierantrieb aufweisenden Farbreiber 06 ausgebildet. Die mit dem Formzylinder 12 in Berührungskontakt stehenden Walzen 09; 11, die den Transportweg für die Druckfarbe ausgehend von einer zentralen Walze 08 des Farbwerks 01 in zwei parallele Transportwege aufteilen, sind jeweils als eine Farbauftragswalze 09; 11 ausgebildet.

Zum besseren Verständnis des Druckwerks zeigt Fig. 1 einen mit dem Formzylinder 12 zusammenwirkenden Übertragungszylinder 13 sowie ein dem Formzylinder 12 zugeordnetes Feuchtwerk 14, z. B. ein Sprühfeuchtwerk 14, wobei das Feuchtwerk 14 einen Walzenzug mit mehreren, z. B. drei einander nachfolgend angeordneten Walzen 16; 17; 18, hier Feuchtwerkswalzen 16; 17; 18 aufweist. Ein Feuchtmittelreservoir 19, z. B. ein Sprühbalken 19, trägt ein Feuchtmittel auf die vom Formzylinder 12 entfernteste, erste Feuchtwerkswalze 16 der drei Feuchtwerkswalzen 16; 17; 18 auf.

In der Fig. 1 und in den beiden jeweils einen Ausschnitt aus dem in der Fig. 1 dargestellten Farbwerk 01 zeigenden Fig. 2 und 3 ist jeweils durch einen Drehrichtungspfeil die Drehrichtung aller Walzen 02; 03; 04; 06; 07; 08; 09; 11; 16; 17; 18, Formzylinder 12 und Übertragungszylinder 13 angedeutet. Der in den Fig. 2 und 3 gezeigte, etwas vergrößerte Ausschnitt aus dem in der Fig. 1 dargestellten Farbwerk 01 umfasst jeweils den Walzenzug von der die Druckfarbe aus dem Farbreservoir 21 aufnehmenden ersten Walze 02 bis zur zentralen Walze 08, hinter der der Transportweg der Druckfarbe in Richtung des Formzylinders 12 in zwei parallele Transportwege aufgeteilt wird.

Wie den Fig. 1 bis 3 jeweils dargestellt, ist in mindestens einem der Spritzbereiche eine nicht in den direkten Transportweg der Druckfarbe eingebundene Walze 22; 23 angeordnet, wobei diese Walze 22; 23 in ihrer ersten Ausführung jeweils eine Druckfarbe abweisende Mantelfläche aufweist. Auch für diese Walzen 22; 23 ist in den Fig. 1 bis 3 deren jeweilige Drehrichtung jeweils durch einen Drehrichtungspfeil angedeutet. Durch die Anordnung dieser nicht in den direkten Transportweg der Druckfarbe eingebundenen Walze 22; 23 wird der Spritzbereich im Walzenspalt zwischen zwei sich berührenden Walzen 04; 06 oder sich auch nicht berührenden Walzen 02; 04 des Walzenzuges praktisch nahezu vollständig verschlossen, wobei der gewählte Walzenspalt aufgrund der Drehrichtung der beteiligten Walzen 02; 04; 06 ein Auslaufspalt A zwischen den beiden beteiligten Walzen 02; 04; 06 ist. Als Auslaufspalt A wird ein Walzenspalt bezeichnet, der sich in Drehrichtung der ihn bildenden Walzen 02; 04; 06 weitet. Der Auslaufspalt A, in dem die nicht in den direkten Transportweg der Druckfarbe eingebundene Walze 22; 23 in einer den Spritzbereich begrenzenden Weise angeordnet ist, ist vorzugsweise zumindest im Wesentlichen zu einer das Farbwerk 01 umhüllenden Hüllfläche gerichtet. In das Innere des Farbwerks 01 gerichteter Farbsprühnebel 24 bedarf nicht zwingend einer Eindämmung durch besondere Einrichtungen wie eine zusätzliche Walze 22; 23, insbesondere dann nicht, wenn die Farbpartikel dieses Farbsprühnebels 24 von den das Innere des Farbwerks 01 zumindest teilweise umgebenden Walzen 02; 03; 04; 06; 07; 08; 09; 11 des Farbwerks 01 aufgefangen werden können. Es ist daher von Vorteil, den Walzenzug des Farbwerks 01 einen bogenförmig gekrümmten oder sogar mehrfach gewundenen Verlauf folgen zu lassen. Wenn jedoch der in das Innere des Farbwerks 01 gerichtete Farbsprühnebel 24 weitere Einrichtungen des Farbwerks 01, z. B. die Farbwanne 21 oder eine sich durch das Farbwerk 01 vorzugsweise axial zu den Walzen 02; 03; 04; 06; 07; 08; 09; 11 erstreckende Traverse, in unzulässiger oder zumindest unerwünschter Weise mit Farbpartikel verschmutzt, dann ist es vorteilhaft, auch in einem in das Innere des Farbwerks 01 gerichteten Auslaufspalt zwischen den beiden daran beteiligten Walzen 02; 03; 04; 06; 07; 08; 09; 11, z. B. den Walzen 03; 04 und 06; 07 (Fig. 4), eine nicht in den direkten Transportweg der Druckfarbe eingebundene Walze 26 anzuordnen.

Zwei in den vom Farbreservoir 21 zum Formzylinder 12 führenden Transportweg der Druckfarbe eingebundene Walzen 04; 06 des Walzenzuges bilden miteinander z. B. eine gemeinsame Nippstelle N1 aus (Fig. 2). Ausgehend von dieser Nippstelle N1, in der ihre Rotation gleichgerichtet ist, versprühen sie Druckfarbe in ihren gemeinsamen Auslaufspalt A. Der Spritzbereich wird durch die im Auslaufspalt A angeordnete, nicht in den direkten Transportweg der Druckfarbe eingebundene Walze 22; 23 z. B. dadurch begrenzt, dass die nicht in den direkten Transportweg der Druckfarbe eingebundene Walze 22; 23 in einer weiteren Nippstelle N2 an eine der den Auslaufspalt A bildenden Walzen 04; 06 des Walzenzuges angestellt wird, wobei diese weitere Nippstelle N2 möglichst nahe an der Nippstelle N1 zwischen den in den zum Formzylinder 12 führenden Transportweg der Druckfarbe eingebundenen Walzen 04; 06 des Walzenzuges angeordnet ist. So ist die Nippstelle N2, an der die nicht in den direkten Transportweg der Druckfarbe eingebundene Walze 22; 23 beteiligt ist, vorzugsweise näher an der Nippstelle N1 zwischen den in den Transportweg der Druckfarbe eingebundenen Walzen 04; 06 ausgebildet, als eine an diese beiden in den Transportweg der Druckfarbe eingebundenen Walzen 04; 06 angelegte Tangente T von der Nippstelle N1 zwischen den in den Transportweg der Druckfarbe eingebundenen Walzen 04; 06 beabstandet ist. Vorzugsweise befindet sich mehr als 50% der orthogonal zur Rotationsachse stehenden Querschnittsfläche der nicht in den direkten Transportweg der Druckfarbe eingebundenen Walze 22; 23 auf der der Nippstelle N1 zwischen den in den Transportweg der Druckfarbe eingebundenen Walzen 04; 06 zugewandten Seite von der an die beiden in den Transportweg der Druckfarbe eingebundenen Walzen 04; 06 angelegten Tangente T.

Wie in der Fig. 3 gezeigt, können auch gleichzeitig in mehreren jeweils zwischen zwei Walzen 02; 04 und 04; 06 des Walzenzuges ausgebildeten Auslaufspalten A jeweils eine nicht in den direkten Transportweg der Druckfarbe eingebundene Walze 22; 23 angeordnet sein. Dabei ist z. B. eine der nicht in den direkten Transportweg der Druckfarbe eingebundenen Walzen 23 vorzugsweise an die im Walzenzug erste Zwischenwalze 04 angestellt (Fig. 3), die mit der die Druckfarbe aus dem Farbreservoir 21 schöpfenden Walze 02 in dem dargestellten Walzenzug einen im Wesentlichen nach außen, d. h. einen zu einer das Farbwerk 01 umhüllenden Hüllfläche gerichteten Zwickel ausbildet. Auch kann mindestens eine weitere der nicht in den direkten Transportweg der Druckfarbe eingebundenen Walzen 22; 26 an diese erste Zwischenwalze 04 des Walzenzuges angestellt sein. Es kann auch vorgesehen sein, dass eine der nicht in den direkten Transportweg der Druckfarbe eingebundenen Walzen 23 an die die Druckfarbe aufnehmende erste Walze 02 des Walzenzuges, d. h. an den Farbduktor 02, der die Druckfarbe aus dem Farbreservoir 21, z. B. aus einer Farbwanne 21 aufnimmt, angestellt ist.

Die nicht in den direkten Transportweg der Druckfarbe eingebundene Walze 22; 23; 26 steht vorzugsweise nur mit einer einzigen Walze 04 des Walzenzuges in direktem Berührungskontakt, wobei die nicht in den direkten Transportweg der Druckfarbe eingebundene Walze 22; 23; 26 bei ihrer Anordnung in einem Walzenspalt an einer der den Walzenspalt bildenden Walze 02; 03; 04; 06 angestellt ist und zu der anderen den Walzenspalt bildenden Walze 02; 03; 04; 06 einen geringen Spalt S aufweist (Fig. 1), wobei der Spalt S eine Weite von weniger als 3,0 mm aufweisen kann. Bei einem enge Toleranzen einhaltenden Rundlauf der den Walzenspalt bildenden Walzen 02; 03; 04; 06 sowie der nicht in den direkten Transportweg der Druckfarbe eingebundenen Walze 22; 23; 26 kann die Weite des jeweiligen Spaltes S auch bis auf 1 mm und darunter, vorzugsweise auch unter 0,5 mm, sogar bis auf den Bereich 0,1 mm und 0,3 mm, reduziert werden.

Die nicht in den direkten Transportweg der Druckfarbe eingebundene Walze 22; 23; 26 ist vorzugsweise derart angeordnet, dass sie aufgrund ihrer Drehrichtung insbesondere zusammen mit derjenigen Walze 04 des Walzenzuges, an der sie angestellt ist, einen im Wesentlichen in das Innere des Farbwerks 01 gerichtete Luftströmung erzeugt, wobei diese Luftströmung Farbpartikel des Farbsprühnebels 24 einer der Walzen 02; 03; 04; 06; 07; 08; 09; 11 des Walzenzuges zulenkt, sodass von der nicht in den direkten Transportweg der Druckfarbe eingebundenen Walze 22; 23; 26 aufgefangene Farbpartikel des Farbsprühnebels 24 wieder in den direkten Transportweg der Druckfarbe eingeleitet werden können. So ist in der bevorzugten Ausführung vorgesehen, dass die nicht in den direkten Transportweg der Druckfarbe eingebundene Walze 22; 23; 26 im Spritzbereich aus dem Farbsprühnebel 24 aufgefangene Druckfarbe in den Farbkreiskauf z. B. durch Rückleitung in das Farbreservoir 21 zurückführt. Die Rückleitung erfolgt dabei vorzugsweise nicht unter Zuhilfenahme von einem Ableitblech oder einer Führungsstange (nicht dargestellt), an welchen sich der Farbsprühnebel 24 absetzt und schließlich in das Farbreservoir 21 abtropft, denn ein Ableitblech oder eine Führungsstange sind zumindest von Zeit zu Zeit, mitunter sogar häufig zu reinigen und damit nicht wartungsfrei. Vielmehr ist in der bevorzugten Ausführung die nicht in den direkten Transportweg der Druckfarbe eingebundene Walze 22; 23 derart an eine der den Auslaufspalt A bildenden Walzen 02; 04; 06 angestellt, dass die diesen Auslaufspalt A bildende Walze 02; 04, an die die nicht in den direkten Transportweg der Druckfarbe eingebundene Walze 22; 23 angestellt ist, in Fortsetzung ihrer Drehrichtung die auf sie übertragene, aus dem Farbsprühnebel 24 aufgefangene Druckfarbe antiparallel zum Transportweg der zum Formzylinder 12 zu transportierenden Druckfarbe in Richtung des Farbreservoirs 21 transportiert. Mit Ausnahme der Nippstellen zwischen den Walzen 02; 03; 04; 06; 07; 08 des Walzenzuges, die an dem Transport der Druckfarbe aus dem Farbreservoir 21 zum Formzylinder 12 beteiligt sind, erfolgt die Rückführung der aus dem Farbsprühnebel 24 aufgefangenen Druckfarbe ohne Benutzung des vom Farbreservoir 21 zum Formzylinder 12 führenden Transportweges, d. h. die Rückführung der aus dem Farbsprühnebel 24 aufgefangenen Druckfarbe und der vom Farbreservoir 21 zum Formzylinder 12 führende Transportweg der Druckfarbe weisen keine gleichgerichtete, gemeinsame Transportstrecke auf.

Damit die nicht in den direkten Transportweg der Druckfarbe eingebundene Walze 22; 23; 26 den Farbsprühnebel 24 im Spritzbereich nicht noch verstärkt, weist diese Walze 22; 23; 26 vorzugsweise eine Druckfarbe abweisende Mantelfläche auf, die keine Druckfarbe überträgt und folglich keine Farbspaltung und deshalb auch keinen Farbsprühnebel 24 erzeugen kann, wobei die Mantelfläche eine Beschichtung aus einem Druckfarbe abweisenden Werkstoff aufweisen kann. Zur Verwendung in einer in einem konventionellen Nassoffsetdruckverfahren arbeitenden Rotationsdruckmaschine kann die Mantelfläche zumindest des Walzenkörpers 27 der nicht in den direkten Transportweg der Druckfarbe eingebundenen Walze 22; 23; 26 verchromt sein. In einer in einem Trockenoffsetdruckverfahren arbeitenden Rotationsdruckmaschine ist die Mantelfläche zumindest des jeweiligen Walzenkörpers 27 der nicht in den direkten Transportweg der Druckfarbe eingebundenen Walzen 22; 23; 26 z. B. aus Teflon ausgebildet.

In einer alternativen Ausführung ist die Mantelfläche zumindest des Walzenkörpers 27 der nicht in den direkten Transportweg der Druckfarbe eingebundenen Walze 22; 23; 26 mit einem Elastomerwerkstoff ausgebildet, z. B. gummiert. In diesem Fall nimmt die nicht in den direkten Transportweg der Druckfarbe eingebundene Walze 22; 23; 26 auf ihrer Mantelfläche Farbpartikel aus dem Farbsprühnebel 24 auf und streicht die aufgefangene Druckfarbe beim Überrollen zumindest teilweise an der Mantelfläche derjenigen Walze 02; 03; 04; 06; 07; 08; 09; 11 ab, mit welcher diese nicht in den direkten Transportweg der Druckfarbe eingebundene Walze 22; 23; 26 in unmittelbarem Berührungskontakt steht. Auch auf diese Weise kann erreicht werden, dass Farbpartikel aus dem Farbsprühnebel 24 wieder in den beabsichtigten Transportweg der Druckfarbe eingeleitet werden.

Die nicht in den direkten Transportweg der Druckfarbe eingebundene Walze 22; 23; 26 weist einen Durchmesser D22; D23; D26 auf, der z. B. kleiner ist als der Durchmesser D02; D04; D06 derjenigen Walze 02; 04; 06 des Walzenzuges, an die die nicht in den direkten Transportweg der Druckfarbe eingebundene Walze 22; 23; 26 angestellt ist.

Beispielsweise beträgt der Durchmesser D22; D23; D26 der nicht in den direkten Transportweg der Druckfarbe eingebundenen Walze 22; 23; 26 höchstens 85%, vorzugsweise höchstens 50%, insbesondere etwa 25% bis 30% des Durchmessers D02; D04; D06 derjenigen Walze 02; 04; 06 des Walzenzuges, an die die nicht in den direkten Transportweg der Druckfarbe eingebundene Walze 22; 23; 26 angestellt ist. Die nicht in den direkten Transportweg der Druckfarbe eingebundene Walze 22; 23; 26 ist demnach von ihrem Durchmesser D22; D23; D26 her vorzugsweise relativ klein im Vergleich zu den übrigen Walzen 02; 03; 04; 06; 07; 08; 09; 11 des Farbwerks 01.

Da die nicht in den direkten Transportweg der Druckfarbe eingebundene Walze 22; 23; 26 aus Stabilitätsgründen und/oder zur Einbringung ihrer Lager zumindest an ihren jeweiligen Enden einen Mindestdurchmesser Dmin von z. B. 80 mm benötigt, kann die nicht in den direkten Transportweg der Druckfarbe eingebundene Walze 22; 23; 26 einen Walzenkörper 27 aufweisen, dessen Durchmesser geringer ist als der Durchmesser dieser Walze 22; 23; 26 an ihren jeweiligen Enden. Vorzugsweise wird der Durchmesser an den Enden der Walze 22; 23; 26 im Bereich zwischen 145 mm und 180 mm ausgebildet. Beispielsweise kann der Walzenkörper 27 als ein Rohr, z. B. aus einem Kunststoff, insbesondere aus einem Verbundwerkstoff geringer Dichte, insbesondere aus einem biegesteifen Carbonfaser-Kunststoff (CFK-Werkstoff), ausgebildet sein, an dessen vorzugsweise beiden Enden sich auf den erforderlichen Mindestdurchmesser Dmin vorzugsweise konisch weitende Walzenendstücke 28, die z. B. aus einem metallischen Werkstoff, insbesondere einem Stahl, bestehen, eingesetzt sind, wobei die beiden in den Walzenkörper 27 eingesetzten Walzenendstücke 28 innerhalb des Walzenkörpers 27 keine Verbindung miteinander aufweisen, sondern voneinander getrennt bleiben. In dieser Ausführung der Walze 22; 23; 26 wird metallischer Werkstoff dort eingesetzt, wo er aus Stabilitätsgründen für eine zuverlässige Lagerung der Walze 22; 23; 26 nötig ist, jedoch werden zur Überbrückung großer Längen von z. B. 2000 mm oder mehr leichtgewichtige Werkstoffe wie ein Kunststoff eingesetzt, um das Gewicht der Walze 22; 23; 26 gering zu halten. Der Außendurchmesser D27 des Walzenkörpers 27 kann trotz einer großen Länge der Walze 22; 23; 26 - und der damit einhergehenden Gefahr einer Durchbiegung - bei weniger als z. B. 80 mm liegen, wenn z. B. ein Carbonfaser-Kunststoff (CFK-Werkstoff) verwendet wird. Auf der Mantelfläche des Walzenkörpers 27 ist z. B. eine Beschichtung 29 aus einem Elastomerwerkstoff, insbesondere aus einem Gummi aufgebracht.

Fig. 5 zeigt beispielhaft eine derartige Walze 22; 23; 26 in ihrem Längsschnitt. Die Walze 22; 23; 26 des Farbwerks 01 weist einen zylindrischen, hohlen Walzenkörper 27 aus Kunststoff auf, wobei die beiden Endbereiche des Walzenkörpers 27 jeweils auf einem Achszapfen 32 drehbeweglich gelagert sind, wobei auf den axial vorzugsweise voneinander getrennt angeordneten Achszapfen 32 jeweils ein Lager 31, z. B. ein Radiallager 31, angeordnet ist, wobei an den beiden Endbereichen des Walzenkörpers 27 jeweils ein den Walzenkörper 27 axial verlängerndes Walzenendstück 28 aus einem vorzugsweise metallischen Werkstoff mit dem Walzenkörper 27 verbunden ist, wobei in jedem Walzenendstück 28 jeweils an den äußeren Stirnseiten 33 eines der Radiallager 31 angeordnet ist, wobei jedes Walzenendstück 28 zumindest im Bereich der Radiallager 31 einen größeren Außendurchmesser aufweist als der Walzenkörper 27. Die mit dem Walzenkörper 27 verbundenen Walzenendstücke 28 weisen innerhalb des Walzenkörpers 27 voneinander beabstandete innere Stirnseiten 34 auf. Vorzugsweise verjüngen sich die mit dem Walzenkörper 27 verbundenen, vorzugsweise aus einem Stahl ausgebildeten Walzenendstücke 28 jeweils in Richtung des aus einem Kunststoff, vorzugsweise aus einem Carbonfaser-Kunststoff (CFK-Werkstoff) ausgebildeten Walzenkörpers 27 in ihrem Außendurchmesser konisch. Eine Ausgestaltung der Walze 22; 23; 26 mit voneinander getrennt angeordneten Achszapfen 32 hat den Vorteil, dass diese Walze 22; 23; 26 im Fall ihres Verschwenkens durch an ihren beiden Enden angreifende, eine Schwenkbewegung ausführende Hebelmechanismen weniger zum Verkanten bzw. Verklemmen neigt, da eine Walze 22; 23; 26 mit einer nicht durchgängigen Achse weniger torsionssteif ist. Die zur Ausführung der Schwenkbewegung eingesetzten Hebelmechanismen werden z. B. durch pneumatische oder hydraulische Arbeitszylinder verstellt, d. h. die Walze 22; 23; 26 wird im Farbwerk 01 an eine Walze 02; 03; 04; 06; 07; 08; 09; 11 des Walzenzuges angestellt oder von dort abgestellt, wobei je ein Arbeitszylinder an einem Ende der Walze 22; 23; 26 angreift, wobei zumeist nicht garantiert werden kann, dass beide Arbeitszylinder vollständig synchron arbeiten.

Die vorgeschlagene Lösung ist insbesondere für ein Farbwerk 01 von Vorteil, deren Walzen 02; 03; 04; 06; 07; 08; 09; 11 mit einer Drehzahl von mindestens 35.000 Umdrehungen pro Stunde, vorzugsweise von mehr als 40.000 Umdrehungen pro Stunde rotieren.

Bezugszeichenliste
- 01: Farbwerk
- 02: Walze, erste, Farbduktor
- 03: Walze, Filmwalze
- 04: Walze, Zwischenwalze
- 05: -
- 06: Walze, Reibwalze, Farbreiber
- 07: Walze, Zwischenwalze
- 08: Walze, zentral
- 09: Walze, Farbauftragswalze
- 10: -
- 11: Walze, Farbauftragswalze
- 12: Formzylinder
- 13: Übertragungszylinder
- 14: Feuchtwerk, Sprühfeuchtwerk
- 15: -
- 16: Walze, Feuchtwerkswalze
- 17: Walze, Feuchtwerkswalze
- 18: Walze, Feuchtwerkswalze
- 19: Feuchtmittelreservoir, Sprühbalken
- 20: -
- 21: Farbreservoir, Farbwanne
- 22: Walze
- 23: Walze
- 24: Farbsprühnebel
- 25: -
- 26: Walze
- 27: Walzenkörper
- 28: Walzenendstück
- 29: Beschichtung
- 30: -
- 31: Lager, Radiallager
- 32: Achszapfen
- 33: Stirnseite, äußere
- 34: Stirnseite, innere

- A: Walzenspalt
- S: Spalt
- T: Tangente

- D02: Durchmesser
- D04: Durchmesser
- D06: Durchmesser
- D22: Durchmesser
- D23: Durchmesser
- D26: Durchmesser
- D27: Außendurchmesser

- Dmin: Mindestdurchmesser

- N1: Nippstelle
- N2: Nippstelle

## Patentansprüche

1. Farbwerk (01) einer Rotationsdruckmaschine mit einem aus mehreren rotierenden Walzen (02; 03; 04; 06; 07; 08; 09; 11) bestehenden Walzenzug, wobei die Walzen (02; 03; 04; 06; 07; 08; 09; 11) durch ihre Rotation mit ihrer jeweiligen Mantelfläche Druckfarbe von einem Farbreservoir (21) entlang eines den Walzenzug durchlaufenden Transportweges zu einem Formzylinder (12) transportieren, wobei sich in mindestens einem Spritzbereich infolge einer an der transportierten Druckfarbe angreifenden Zentrifugalkraft Druckfarbe von der Mantelfläche zumindest einer der rotierenden Walzen (02; 03; 04; 06; 07; 08; 09; 11) des Walzenzuges löst und einen Farbsprühnebel (24) bildet, wobei eine nicht in den direkten Transportweg der Druckfarbe eingebundene Walze (22; 23; 26) in einem von zwei Walzen (02; 03; 04; 06) des Walzenzuges gebildeten Auslaufspalt (A) in einer den Spritzbereich begrenzenden Weise angeordnet ist, wobei die nicht in den direkten Transportweg der Druckfarbe eingebundene Walze (22; 23; 26) an einer der diesen Auslaufspalt (A) bildenden Walzen (04) angestellt ist, wobei die nicht in den direkten Transportweg der Druckfarbe eingebundene Walze (22; 23; 26) zu der anderen den Auslaufspalt (A) bildenden Walze (02; 03; 06), an der sie nicht angestellt ist, einen Spalt (S) aufweist, **dadurch gekennzeichnet, dass** in dem von den zwei Walzen (02; 03, 04; 06) des Walzenzuges gebildeten Auslaufspalt (A) nur eine einzige nicht in den direkten Transportweg der Druckfarbe eingebundene Walze (22;23;26) angeordnet ist, wobei die an der Ausbildung des Auslaufspaltes (A) beteiligte Walze (04), an die die nicht in den direkten Transportweg der Druckfarbe eingebundene Walze (22; 23; 26) angestellt ist, in Fortsetzung ihrer Drehrichtung die auf sie übertragene, aus dem Farbsprühnebel (24) aufgefangene Druckfarbe antiparallel zum Transportweg der zum Formzylinder (12) zu transportierenden Druckfarbe in Richtung des Farbreservoirs (21) transportiert, wobei der Spalt (S) eine Weite von weniger als 3 mm aufweist, wobei die nicht in den direkten Transportweg der Druckfarbe eingebundene Walze (22; 23; 26) einen zylindrischen, hohlen Walzenkörper (27) aufweist, wobei der Walzenkörper (27) aus einem Carbonfaser-Kunststoff (CFK-Werkstoff) ausgebildet ist.

2. Farbwerk (01) nach Anspruch 1, **dadurch gekennzeichnet, dass** die nicht in den direkten Transportweg der Druckfarbe eingebundene Walze (22; 23) eine Druckfarbe abweisende Mantelfläche aufweist.

3. Farbwerk (01) nach Anspruch 1, **dadurch gekennzeichnet, dass** die den Auslaufspalt (A) bildenden Walzen (02; 03; 04; 06) sich berührend oder sich nicht berührend angeordnet sind.

4. Farbwerk (01) nach Anspruch 1, **dadurch gekennzeichnet, dass** in mehreren jeweils zwischen zwei Walzen (02; 03; 04; 06) des Walzenzuges ausgebildeten Auslaufspalten (A) jeweils eine nicht in den direkten Transportweg der Druckfarbe eingebundene Walze (22; 23; 26) angeordnet ist.

5. Farbwerk (01) nach Anspruch 1, **dadurch gekennzeichnet, dass** der Auslaufspalt (A), in dem die nicht in den direkten Transportweg der Druckfarbe eingebundene Walze (22; 23) angeordnet ist, zumindest im Wesentlichen zu einer das Farbwerk (01) umhüllenden Hüllfläche gerichtet ist.

6. Farbwerk (01) nach Anspruch 1, **dadurch gekennzeichnet, dass** die nicht in den direkten Transportweg der Druckfarbe eingebundene Walze (22; 23; 26) durch ihre Anordnung den Auslaufspalt (A) zumindest nahezu verschließt.

7. Farbwerk (01) nach Anspruch 1, **dadurch gekennzeichnet, dass** der Spalt (S) eine Weite von weniger als 1 mm aufweist.

8. Farbwerk (01) nach Anspruch 1, **dadurch gekennzeichnet, dass** die nicht in den direkten Transportweg der Druckfarbe eingebundene Walze (22; 23; 26) nur mit einer einzigen Walze (02; 03; 04; 06; 07; 08; 09; 11) des Walzenzuges in einem Berührungskontakt steht.

9. Farbwerk (01) nach Anspruch 1, **dadurch gekennzeichnet, dass** die nicht in den direkten Transportweg der Druckfarbe eingebundene Walze (22; 23; 26) an diejenige Walze (03; 04) des Walzenzuges angestellt ist, die im Walzenzug im Transportweg der Druckfarbe nach deren erster oder zweiter Farbspaltung angeordnet ist.

10. Farbwerk (01) nach Anspruch 1, **dadurch gekennzeichnet, dass** die nicht in den direkten Transportweg der Druckfarbe eingebundene Walze (22; 23; 26) aufgrund ihrer Drehrichtung eine in das Innere des Farbwerks (01) gerichtete Luftströmung erzeugt, wobei diese Luftströmung Farbpartikel des Farbsprühnebels (24) einer der Walzen (02; 03; 04; 06; 07; 08; 09; 11) des Walzenzuges zulenkt.

11. Farbwerk (01) nach Anspruch 1, **dadurch gekennzeichnet, dass** die Mantelfläche der nicht in den direkten Transportweg der Druckfarbe eingebundenen Walze (22; 23; 26) verchromt ist.

12. Farbwerk (01) nach Anspruch 1, **dadurch gekennzeichnet, dass** die Mantelfläche der nicht in den direkten Transportweg der Druckfarbe eingebundenen Walze (22; 23; 26) aus Teflon ausgebildet ist.

13. Farbwerk (01) nach Anspruch 1, **dadurch gekennzeichnet, dass** die nicht in den direkten Transportweg der Druckfarbe eingebundene Walze (22; 23; 26) einen Durchmesser (D22; D23) aufweist, der höchstens 50% des Durchmessers (D02; D04; D06) derjenigen Walze (02; 04; 06) des Walzenzuges beträgt, an die die nicht in den direkten Transportweg der Druckfarbe eingebundene Walze (22; 23; 26) angestellt ist.

14. Farbwerk (01) nach Anspruch 1, **dadurch gekennzeichnet, dass** die beiden Endbereiche des Walzenkörpers (27) der nicht in den direkten Transportweg der Druckfarbe eingebundenen Walze (22; 23; 26) einen Walze (22; 23; 26) jeweils auf einem Achszapfen (32) drehbeweglich gelagert sind, wobei auf den Achszapfen (32) jeweils ein Radiallager (31) angeordnet ist, wobei an den beiden Endbereichen des Walzenkörpers (27) jeweils ein den Walzenkörper (27) axial verlängerndes Walzenendstück (28) mit dem Walzenkörper (27) verbunden ist, wobei in jedem Walzenendstück (28) jeweils eines der Radiallager (31) angeordnet ist.

15. Farbwerk (01) nach Anspruch 14, **dadurch gekennzeichnet, dass** die Achszapfen (32) der nicht in den direkten Transportweg der Druckfarbe eingebundenen Walze (22; 23; 26) axial voneinander getrennt angeordnet sind.

16. Farbwerk (01) nach Anspruch 14, **dadurch gekennzeichnet, dass** die Walzenendstücke (28) der nicht in den direkten Transportweg der Druckfarbe eingebundenen Walze (22; 23; 26) aus einem metallischen Werkstoff ausgebildet sind.

17. Farbwerk (01) nach Anspruch 16, **dadurch gekennzeichnet, dass** die Walzenendstücke (28) der nicht in den direkten Transportweg der Druckfarbe eingebundenen Walze (22; 23; 26) aus einem Stahl ausgebildet sind.

18. Farbwerk (01) nach Anspruch 14, **dadurch gekennzeichnet, dass** jedes Walzenendstück (28) der nicht in den direkten Transportweg der Druckfarbe eingebundenen Walze (22; 23; 26) zumindest im Bereich des in ihm angeordneten Radiallagers (31) einen größeren Außendurchmesser aufweist als der Walzenkörper (27).

19. Farbwerk (01) nach Anspruch 14, **dadurch gekennzeichnet, dass** sich die Walzenendstücke (28) der nicht in den direkten Transportweg der Druckfarbe eingebundenen Walze (22; 23; 26) jeweils in Richtung des Walzenkörpers (27) in ihrem Außendurchmesser konisch verjüngen.

20. Farbwerk (01) nach Anspruch 1, **dadurch gekennzeichnet, dass** auf der Mantelfläche des Walzenkörpers (27) der nicht in den direkten Transportweg der Druckfarbe eingebundenen Walze (22; 23; 26) eine Beschichtung (29) aus einem Elastomerwerkstoff aufgebracht ist.

21. Farbwerk (01) nach Anspruch 20, **dadurch gekennzeichnet, dass** die Beschichtung (29) der Mantelfläche des Walzenkörpers (27) aus einem Gummi besteht.

## Claims

1. An inking unit (01) of a rotary printing press with a roller train consisting of a plurality of rotating rollers (02; 03; 04; 06; 07; 08; 09; 11), wherein the rollers (02; 03; 04; 06; 07; 08; 09; 11) by their rotation with their respective external face convey printing ink from an ink reservoir (21) to a forme cylinder (12) along a conveying path running through the roller train, wherein in at least one spraying region, as a result of a centrifugal force acting upon the printing ink conveyed, printing ink is released from the external face of at least one of the rotating rollers (02; 03; 04; 06; 07; 08; 09; 11) of the roller train and forms an atomized ink spray (24), wherein a roller (22; 23; 26) not integrated into the direct conveying path of the printing ink is arranged in a run-out gap (A) formed by two rollers (02; 03; 04; 06) of the roller train in a manner confining the spraying region, wherein the roller (22; 23; 26) not integrated into the direct conveying path of the printing ink is set on one of the rollers (04) forming the said run-out gap (A), wherein the roller (22; 23; 26) not integrated into the direct conveying path of the printing ink has a gap (S) with respect to the other roller (02; 03; 06) which forms the run-out gap (A) and on which it is not set, **characterized in that** only a single roller (22; 23; 26) not integrated into the direct conveying path of the printing ink is arranged in the run-out gap (A) formed by the two rollers (02; 03; 04; 06) of the roller train, wherein in a continuation of its direction of rotation the roller (04), which participates in the formation of the run-out gap (A) and on which the roller (22; 23; 26) not integrated into the direct conveying path of the printing ink is set, conveys the printing ink transferred to it and collected from the atomized ink spray (24) in the direction of the ink reservoir (21) in a manner antiparallel to the conveying path of the printing ink to be conveyed to the forme cylinder (12), wherein the gap (S) has a width of less than 3 mm, wherein the roller (22; 23; 26) not integrated into the direct conveying path of the printing ink has a cylindrical hollow roller body (27), and wherein the roller body (27) is produced from a carbon-fibre plastics material (CFP material).

2. An inking unit (01) according to Claim 1, **characterized in that** the roller (22; 23) not integrated into the direct conveying path of the printing ink has an external face which repels printing ink.

3. An inking unit (01) according to Claim 1, **characterized in that** the rollers (02; 03; 04; 06) forming the run-out gap (A) are arranged in a manner touching or not touching one another.

4. An inking unit (01) according to Claim 1, **characterized in that** a roller (22; 23; 26) not integrated into the direct conveying path of the printing ink is arranged in each case in a plurality of run-out gaps (A) formed between two rollers (02; 03; 04; 06) of the roller train in each case.

5. An inking unit (01) according to Claim 1, **characterized in that** the run-out gap (A), in which the roller (22; 23) not integrated into the direct conveying path of the printing ink is arranged, is directed at least substantially towards a covering area covering the inking unit (01).

6. An inking unit (01) according to Claim 1, **characterized in that** as a result of its arrangement the roller (22; 23; 26) not integrated into the direct conveying path of the printing ink at least substantially closes the run-out gap (A).

7. An inking unit (01) according to Claim 1, **characterized in that** the gap (S) has a width of less than 1 mm.

8. An inking unit (01) according to Claim 1, **characterized in that** the roller (22; 23; 26) not integrated into the direct conveying path of the printing ink is in contact with only a single roller (02; 03; 04; 06; 07; 08; 09; 11) of the roller train.

9. An inking unit (01) according to Claim 1, **characterized in that** the roller (22; 23; 26) not integrated into the direct conveying path of the printing ink is set on that roller (02; 03) of the roller train which is arranged in the roller train in the conveying path of the printing ink after the first or second ink separation thereof.

10. An inking unit (01) according to Claim 1, **characterized in that** on account of its direction of rotation the roller (22; 23; 26) not integrated into the direct conveying path of the printing ink produces an air flow directed into the interior of the inking unit (01), wherein the said air flow deflects ink particles of the atomized ink spray (24) of one of the rollers (02; 03; 04; 06; 07; 08; 09; 11) of the roller train.

11. An inking unit (01) according to Claim 1, **characterized in that** the external face of the roller (22; 23; 26) not integrated into the direct conveying path of the printing ink is chromium-plated.

12. An inking unit (01) according to Claim 1, **characterized in that** the external face of the roller (22; 23; 26) not integrated into the direct conveying path of the printing ink is produced from Teflon.

13. An inking unit (01) according to Claim 1, **characterized in that** the roller (22; 23; 26) not integrated into the direct conveying path of the printing ink has a diameter (D22; D23) which amounts at most to 50 % of the diameter (D02; D04; D06) of that roller (02; 04; 06) of the roller train on which the roller (22; 23; 26) not integrated into the direct conveying path of the printing ink is set.

14. An inking unit (01) according to Claim 1, **characterized in that** the two end regions of the roller body (27) of the roller (22; 23; 26) not integrated into the direct conveying path of the printing ink are mounted in a rotatably movable manner on an axle journal (32) in each case, wherein a radial bearing (31) is arranged in each case on the axle journals (32), wherein at the two end regions of the roller body (27) one roller end member (28) prolonging the roller body (27) axially is connected in each case to the roller body (27), and wherein one of the radial bearings (31) is arranged in each case in each roller end member (28).

15. An inking unit (01) according to Claim 14, **characterized in that** the axle journals (32) of the roller (22; 23; 26) not integrated into the direct conveying path of the printing ink are arranged axially separate from each other.

16. An inking unit (01) according to Claim 14, **characterized in that** the roller end members (28) of the roller (22; 23; 26) not integrated into the direct conveying path of the printing ink are produced from a metallic material.

17. An inking unit (01) according to Claim 16, **characterized in that** the roller end members (28) of the roller (22; 23; 26) not integrated into the direct conveying path of the printing ink are produced from a steel.

18. An inking unit (01) according to Claim 14, **characterized in that** each roller end member (28) of the roller (22; 23; 26) not integrated into the direct conveying path of the printing ink has a greater external diameter, at least in the region of the radial bearing (31) arranged in it, than the roller body (27).

19. An inking unit (01) according to Claim 14, **characterized in that** the roller end members (28) of the roller (22; 23; 26) not integrated into the direct conveying path of the printing ink taper conically in each case in their external diameter in the direction of the roller body (27).

20. An inking unit (01) according to Claim 1, **characterized in that** a coating (29) of an elastomer material is applied to the external face of the roller body (27) of the roller (22; 23; 26) not integrated into the direct conveying path of the printing ink.

21. An inking unit (01) according to Claim 20, **characterized in that** the coating (29) of the external face of the roller body (27) consists of a rubber.

## Revendications

1. Groupe d'encrage (01) d'une machine à imprimer rotative, avec un train de rouleaux, composé de plusieurs rouleaux (02 ; 03 ; 04 ; 06 ; 07 ; 08 ; 09 ; 11) rotatifs, les rouleaux (02 ; 03 ; 04 ; 06 ; 07 ; 08 ; 09 ; 11), de par leur rotation, transportant, avec leur surface d'enveloppe respective, de l'encre d'impression venant d'un réservoir d'encre (21), passant le long d'un chemin de transport passant par le train de rouleaux, à un cylindre de forme (12), où, en au moins une zone de projection, par suite d'une force centrifuge agissant sur l'encre d'impression transportée, de l'encre d'impression se détache de la surface d'enveloppe d'au moins l'un des rouleaux (02 ; 03 ; 04 ; 06 ; 07 ; 08 ; 09 ; 11) rotatifs du train de rouleaux et forme un brouillard de pulvérisation d'encre (24), où un rouleau (22 ; 23 ; 26), non intégré dans le chemin de transport direct de l'encre d'impression, est disposé dans un intervalle de sortie (A) formé par deux rouleaux (02 ; 03 ; 04 ; 06) du train de rouleaux, d'une manière délimitant la zone de projection, le rouleau (22 ; 23 ; 26), non intégré dans le chemin de transport direct de l'encre d'impression, étant plaqué sur l'un des rouleaux (04) formant cet intervalle de sortie (A), le rouleau (22 ; 23 ; 26), non intégré dans le chemin de transport direct de l'encre d'impression présentant, par rapport à l'autre rouleau (02 ; 03 ; 06) formant l'intervalle de sortie (A), sur lequel il n'est pas plaqué, un intervalle (S), **caractérisé en ce que**, dans l'intervalle de sortie (A), formé par les deux rouleaux (02 ; 03 ; 04 ; 06) du train de rouleaux, est disposé seulement un rouleau unique (22 ; 23 ; 26), non intégré dans le chemin de transport direct de l'encre d'impression, où le rouleau (04), participant à la formation de l'intervalle de sortie (A), est plaqué sur le rouleau (22 ; 23 ; 26), non intégré dans le chemin de transport direct de l'encre d'impression, dans le prolongement de son sens de rotation, transporte en direction du réservoir d'encre (21) l'encre d'impression transmise sur lui, captée du brouillard de pulvérisation d'encre (24), le transport se faisant de façon antiparallèle au chemin de transport de l'encre d'impression à transporter au cylindre de forme (21), l'intervalle (S) présentant une ouverture inférieure à 3 mm, le rouleau (22 ; 23 ; 26), non intégré dans le chemin de transport direct de l'encre d'impression, présentant un corps de rouleau (27) creux, cylindrique, le corps de rouleau (27) étant réalisé en une matière synthétique comprenant des fibres de carbone (matière synthétique CFK).

2. Groupe d'encrage (01) selon la revendication 1, **caractérisé en ce que** le rouleau (22 ; 23), non intégré dans le chemin de transport direct de l'encre d'impression, présente une surface d'enveloppe repoussant l'encre d'impression.

3. Groupe d'encrage (01) selon la revendication 1, **caractérisé en ce que** les rouleaux (02 ; 03 ; 04 ; 06), formant l'intervalle de sortie (A), sont disposés de façon à être en contact ou à ne pas être en contact.

4. Groupe d'encrage (01) selon la revendication 1, **caractérisé en ce que,** en plusieurs intervalles de sortie (A), formés chacun entre deux rouleaux (02 ; 03 ; 04 ; 06) du train de rouleaux, est chaque fois disposé un rouleau (22 ; 23 ; 26), non intégré dans le chemin de transport direct de l'encre d'impression.

5. Groupe d'encrage (01) selon la revendication 1, **caractérisé en ce que** l'intervalle de sortie (A), dans lequel est disposé le rouleau (22 ; 23), non intégré dans le chemin de transport direct de l'encre d'impression, est tourné sensiblement vers une surface d'enveloppe enveloppant le groupe d'encrage (01).

6. Groupe d'encrage (01) selon la revendication 1, **caractérisé en ce que** le rouleau (22 ; 23 ; 26), non intégré dans le chemin de transport direct de l'encre d'impression, de par son agencement, ferme au moins presque complètement l'intervalle de sortie (A).

7. Groupe d'encrage (01) selon la revendication 1, **caractérisé en ce que** l'intervalle (S) présente une ouverture inférieure à 1 mm.

8. Groupe d'encrage (01) selon la revendication 1, **caractérisé en ce que** le rouleau (22 ; 23 ; 26), non intégré dans le chemin de transport direct de l'encre d'impression, est en contact physique uniquement avec un unique rouleau (02 ; 03 ; 04 ; 06 ; 07 ; 08 ; 09 ; 11) du train de rouleaux.

9. Groupe d'encrage (01) selon la revendication 1, **caractérisé en ce que** le rouleau (22 ; 23 ; 26), non intégré dans le chemin de transport direct de l'encre d'impression, est plaqué sur le rouleau (03 ; 04), du train de rouleaux, qui dans le train de rouleaux, dans le chemin de transport de l'encre d'impression, est disposé après sa première ou sa deuxième division de l'encre.

10. Groupe d'encrage (01) selon la revendication 1, **caractérisé en ce que** le rouleau (22 ; 23 ; 26), non intégré dans le chemin de transport direct de l'encre d'impression, du fait de son sens de rotation, génère un écoulement d'air, dirigé à l'intérieur du groupe d'encrage (01), cet écoulement d'air amenant à l'un des rouleaux (02 ; 03 ; 04 ; 06 ; 07 ; 08 ; 09 ; 11) du train de rouleaux des particules d'encre du brouillard de pulvérisation d'encre (24).

11. Groupe d'encrage (01) selon la revendication 1, **caractérisé en ce que** la surface d'enveloppe du rouleau (22 ; 23 ; 26), non intégré dans le chemin de transport direct de l'encre d'impression, est chromée.

12. Groupe d'encrage (01) selon la revendication 1, **caractérisé en ce que** la surface d'enveloppe du rouleau (22 ; 23 ; 26), non intégré dans le chemin de transport direct de l'encre d'impression, est réalisée en Teflon.

13. Groupe d'encrage (01) selon la revendication 1, **caractérisé en ce que** le rouleau (22 ; 23 ; 26), non intégré dans le chemin de transport direct de l'encre d'impression, présente un diamètre (D22 ; D23), faisant au maximum 50 % du diamètre (D02 ; D04 ; D06) du rouleau (02 ; 04 ; 06) du train de rouleaux sur lequel est plaqué le rouleau (22 ; 23 ; 26), non intégré dans le chemin de transport direct de l'encre d'impression.

14. Groupe d'encrage (01) selon la revendication 1, **caractérisé en ce que** les deux zones d'extrémité du corps de rouleau (27) du rouleau (22 ; 23 ; 26), non intégré dans le chemin de transport direct de l'encre d'impression, sont montées en palier, avec mobilité en rotation d'un rouleau (22 ; 23 ; 26), chaque fois sur un tourillon d'axe (32), sur chacun des tourillons d'axe (32) étant disposé un palier radial (31), sachant que, sur chacune des deux zones d'extrémité du corps de rouleau (27), une pièce d'extrémité de rouleau (28), prolongeant axialement le corps de rouleau (27), est reliée au corps de rouleau (27), l'un des paliers radiaux (31) étant chaque fois disposé dans chaque pièce d'extrémité de rouleau (28).

15. Groupe d'encrage (01) selon la revendication 14, **caractérisé en ce que** les tourillons d'axe (32) du rouleau (22 ; 23 ; 26), non intégré dans le chemin de transport direct de l'encre d'impression, sont disposés de façon séparée axialement les uns des autres.

16. Groupe d'encrage (01) selon la revendication 14, **caractérisé en ce que** les pièces d'extrémité de rouleau (28) du rouleau (22 ; 23 ; 26), non intégré dans le chemin de transport direct de l'encre d'impression, sont réalisées en un matériau métallique.

17. Groupe d'encrage (01) selon la revendication 16, **caractérisé en ce que** les pièces d'extrémité de rouleau (28) du rouleau (22 ; 23 ; 26), non intégré dans le chemin de transport direct de l'encre d'impression, sont réalisées en un acier.

18. Groupe d'encrage (01) selon la revendication 14, **caractérisé en ce que** chaque pièce d'extrémité de rouleau (28) du rouleau (22 ; 23 ; 26), non intégré dans le chemin de transport direct de l'encre d'impression, présente, au moins dans la zone du palier radial (31) disposé en lui, un plus grand diamètre extérieur que le corps de rouleau (27).

19. Groupe d'encrage (01) selon la revendication 14, **caractérisé en ce que** les pièces d'extrémité de rouleau (28) du rouleau (22 ; 23 ; 26), non intégré dans le chemin de transport direct de l'encre d'impression, présentent un diamètre extérieur allant chaque fois en s'effilant, de façon conique, dans la direction du corps de rouleau (27).

20. Groupe d'encrage (01) selon la revendication 1, **caractérisé en ce qu'**un revêtement (29), formé en matériau élastomère, est disposé sur la surface d'enveloppe du corps de rouleau (27) du rouleau (22 ; 23 ; 26), non intégré dans le chemin de transport direct de l'encre d'impression.

21. Groupe d'encrage (01) selon la revendication 20, **caractérisé en ce que** le revêtement (29 de la surface d'enveloppe du corps de rouleau (27) est composé d'un caoutchouc.
